# FASCICULE DE BREVET EUROPEEN

(11) **EP 4 157 029 B1**
(45) Date de publication et mention de la délivrance du brevet: **10.09.2025**
(21) Numéro de dépôt: 21734196.5
(22) Date de dépôt: 25.05.2021
(51) Int. Cl.: A45C 7/00, A45F 3/04, A45F 3/08

(54) **SAC À DOS COMPRENANT UNE ENVELOPPE EXTERNE INDÉPENDANTE DE LA POCHE PRINCIPALE**
RUCKSACK MIT EINEM VON DER HAUPTTASCHE GETRENNTEN AUSSENGEHÄUSE
BACKPACK COMPRISING AN OUTER ENCLOSURE SEPARATE FROM THE MAIN POCKET

(30) Priorité: 28.05.2020 FR 2005629
(43) Date de publication de la demande: 05.04.2023
(73) Titulaire: Blue Ice Europe, 74310 Les Houches (FR)
(72) Inventeur: DICU, Sorin, 74700 Sallanches (FR)
(74) Mandataire: Germain Maureau
(86) Numéro de dépôt international: PCT/FR2021/050945
(87) Numéro de publication internationale: WO 2021/240108

(56) Documents cités:
- WO-A1-2019/126918
- WO-A2-2011/053961
- JP-A- 2006 141 567

## Description

### Domaine technique de l'invention

La présente invention concerne un sac à dos comprenant au moins une bretelle destinée au portage du sac à dos par un utilisateur, une poche principale formée dans un matériau souple, et une enveloppe externe formée dans un matériau souple.

### Etat de la technique

Quel que soit le domaine d'application dans lequel ils sont utilisés, les sacs à dos sont généralement configurés pour transporter des charges insérées dans des compartiments du sac à dos et transportées par ce biais sur le dos de l'utilisateur du sac à dos.

Cependant, suivant le volume de l'ensemble des charges transportées, il peut être avantageux de proposer un sac à dos ayant une capacité volumique modulaire.

Il est connu de l'état de la technique, le document DE102018100143A1 qui divulgue un système de sac à dos, notamment pour l'utilisation sur un deux roues. Le sac à dos comprend une enveloppe extérieure sur laquelle peut venir se fixer des enveloppes additionnelles de sorte à agrandir la contenance du sac à dos si besoin est. Cette solution donne satisfaction en ce qu'elle permet de proposer un sac à dos avec une contenance volumique modulaire en fonction des besoins de l'utilisateur.

Cependant ce type de système présente l'inconvénient de venir se fixer sur la face externe de l'enveloppe extérieure, ce qui contribue à déséquilibrer l'équilibre des charges dans le sac à dos. Cela est particulièrement incommodant lorsque les charges transportées sont lourdes, et cela peut engendrer des douleurs dorsales ou lombaires pour le porteur du sac à dos. Par ailleurs, les solutions existantes ne proposent pas d'enveloppes additionnelles permettant d'augmenter le volume avec une contenance sensiblement égale ou supérieure à celle de de la poche principale.

WO 2019/126918 décrit un sac à dos à volume variable.

### Objet de l'invention

La présente invention a pour but de proposer une solution qui réponde à tout ou partie des problèmes cités ci-avant.

Ce but peut être atteint grâce à la mise en œuvre d'un sac à dos comprenant au moins une bretelle destinée au portage du sac à dos par un utilisateur, le sac à dos comprenant :
- une poche principale formée dans un matériau souple, reliée à ladite au moins une bretelle et comprenant une armature, ladite poche principale comprenant une surface interne délimitant intérieurement un premier compartiment situé du côté opposé à ladite au moins une bretelle par rapport à l'armature ;
- une enveloppe externe formée dans un matériau souple et constituant une pièce indépendante de la poche principale, l'enveloppe externe comprenant une surface interne ;
- un système de fixation configuré de sorte que le sac à dos puisse occuper une configuration de séparation dans laquelle l'enveloppe externe est séparée complétement de la poche principale et une configuration de fixation dans laquelle l'armature est solidarisée avec tout ou partie d'un contour de l'enveloppe externe,
la surface interne de l'enveloppe externe et la surface externe de la poche principale délimitant intérieurement entre elles, lorsque le sac à dos est dans la configuration de fixation, un deuxième compartiment distinct du premier compartiment, le deuxième compartiment étant agencé du côté opposé à l'armature par rapport au premier compartiment.

Les dispositions précédemment décrites permettent, selon les besoins de l'utilisateur, de moduler la contenance du sac à dos. De manière avantageuse, le système de fixation est positionné au niveau de l'armature de la poche principale. Ainsi, cela permet de transférer directement une masse contenue dans le deuxième compartiment jusqu'à l'armature, elle-même soutenue par l'au moins une bretelle, ce qui contribue à améliorer le maintien latéral de l'ensemble du sac à dos, tout en augmentant la capacité volumique du sac à dos. Le sac à dos peut en outre présenter une ou plusieurs des caractéristiques suivantes, prises seules ou en combinaison.

Selon un mode de réalisation, le premier compartiment est attaché par son contour sur la périphérie de l'armature.

Selon un mode de réalisation, la poche principale délimite le premier compartiment de manière à constituer un sac à dos, lorsque le sac à dos occupe la configuration de séparation. Il est donc bien compris que l'enveloppe externe permet de définir un deuxième compartiment auxiliaire au sac à dos, et que le premier compartiment est un compartiment essentiel du sac à dos. En d'autres termes, il est possible de constituer un sac à dos avec la poche principale lorsque l'enveloppe externe est détachée de l'armature.

Selon un mode de réalisation, le deuxième compartiment présente un volume sensiblement égal ou supérieur au volume du premier compartiment.

Selon un mode de réalisation, le volume du premier compartiment est supérieur ou égal à 20 litres, et notamment supérieur ou égal à 25 litres, et plus particulièrement supérieur ou égal à 50 litres. Par exemple, le volume du premier compartiment peut être compris entre 25 litres et 50 litres.

Par « sensiblement égal », on entend que le ratio entre le volume du premier compartiment et le volume du deuxième compartiment est compris entre 0,5 et 1.

Selon un mode de réalisation, la surface interne de l'enveloppe externe et l'armature délimitent intérieurement entre elles, dans la configuration de fixation, un volume total dans lequel le premier compartiment est intégralement contenu.

Selon un mode de réalisation, le volume défini par la surface interne de l'enveloppe externe contient le volume du premier compartiment. En d'autres termes, l'enveloppe externe définit un volume dans lequel le premier compartiment et le deuxième compartiment sont intégralement compris.

La poche principale et l'enveloppe externe étant constituées par un matériau souple, le ratio entre le volume du premier compartiment et le volume du deuxième compartiment peut varier, et être adapté en fonction de la charge contenue dans chaque compartiment. Par exemple le premier compartiment peut être intégralement vide et le deuxième compartiment intégralement plein. De cette manière, l'utilisateur du sac-à-dos peut choisir de répartir la charge comme il le souhaite entre le premier compartiment et le deuxième compartiment.

Selon un mode de réalisation, l'armature est disposée au niveau d'une surface externe de la poche principale destinée à être en regard du dos de l'utilisateur. Par exemple, l'armature peut être intégrée, attachée, ou solidaire du matériau constitutif de la poche principale au niveau de sa surface externe.

Selon un mode de réalisation l'armature est disposée au niveau d'une surface interne de la poche principale, par exemple à l'intérieur du premier compartiment.

Selon un mode de réalisation, l'armature est constituée en au moins un métal ou un alliage dudit au moins un métal.

De cette manière, l'armature peut rigidifier la structure du sac à dos, notamment lorsque le premier compartiment et/ou le deuxième compartiment contiennent une charge lourde.

Alternativement ou conjointement, l'armature peut être constituée par un matériau plastique.

Selon un mode de réalisation, le système de fixation comprend une fermeture à glissière.

Selon un mode de réalisation, le système de fixation comprend des boucles ou des attaches associées à des sangles ou des lanières.

Selon un mode de réalisation, le système de fixation comprend au moins un élément adhésif à accrochage réversible.

Selon un mode de réalisation, le système de fixation comprend au moins un bouton pression.

Selon un mode de réalisation, le sac à dos comprend une ceinture et deux bretelles.

Selon un mode de réalisation, le sac-à-dos comprend une sangle de poitrine.

Selon un mode de réalisation, le groupe composé d'un ou plusieurs des éléments parmi l'armature, la ceinture, la sangle de poitrine, une surface externe de la poche principale, les bretelles, constitue le système de portage du sac à dos. De cette manière, tout ou partie de la charge comprise dans le premier compartiment et/ou dans le deuxième compartiment, est répartie sur l'utilisateur du sac à dos au niveau du système de portage du sac à dos, c'est à dire au niveau de l'armature, et/ou au niveau de la ceinture, et/ou au niveau de la sangle de poitrine, et/ou au niveau de la surface externe de la poche principale, et/ou au niveau des bretelles du sac à dos. En d'autres termes, la charge contenue dans le deuxième compartiment est répartie directement sur le système de portage.

Selon un mode de réalisation, l'armature est solidaire du système de portage, ledit système de portage comprenant un ou plusieurs des éléments parmi la ceinture, la sangle de poitrine, une surface externe de la poche principale, et les bretelles.

Selon un mode de réalisation, le système de portage est solidaire de la poche principale.

Selon un mode de réalisation, le système de portage et la poche principale forment une seule pièce. En d'autres termes, le système de portage est indissociable de la poche principale.

Les dispositions précédemment décrites permettent d'obtenir deux contenants, l'un correspondant à la poche principale et l'autre correspondant à l'enveloppe externe repliée sur elle-même. Il est possible de prévoir que dans cette configuration de l'enveloppe externe, celle-ci délimite un volume non fermé, c'est-à-dire ouvert de sorte à communiquer avec l'extérieur.

Selon un mode de réalisation, tout ou partie du système de fixation compris sur l'enveloppe externe est configuré pour permettre à l'enveloppe d'être refermée sur elle-même, notamment dans la configuration de séparation. Alternativement, l'enveloppe externe peut comprendre un système de fermeture distinct du système de fixation et configuré pour permettre à l'enveloppe externe d'être refermée sur elle-même dans la configuration de séparation. De cette manière, il est possible de placer l'enveloppe externe dans une configuration compactée, par exemple pour la ranger. Alternativement, lorsque l'enveloppe externe est refermée sur elle-même, elle peut être utilisée comme un sac indépendant en formant un sac en lui-même.

Selon un mode de réalisation, l'enveloppe externe comprend un système d'ouverture configuré pour ménager de manière réversible, dans la configuration de fixation, un passage à travers l'enveloppe externe donnant accès au deuxième compartiment depuis l'extérieur du sac à dos.

Selon un mode de réalisation, l'enveloppe externe peut comprendre au moins une poche. Ainsi, lesdites poches peuvent constituer des rangements additionnels à l'intérieur du sac à dos lorsque l'enveloppe externe est dans la configuration de fixation.

Les dispositions précédemment décrites permettent à l'utilisateur du sac à dos d'insérer des objets dans le deuxième compartiment, en particulier lorsque l'enveloppe externe est fixée à l'armature.

### Description sommaire des dessins

D'autres aspects, buts, avantages et caractéristiques de l'invention apparaîtront mieux à la lecture de la description détaillée suivante de modes de réalisation préférés de celle-ci, donnée à titre d'exemple non limitatif, et faite en référence aux dessins annexés sur lesquels :
[Fig. 1] La figure 1 est une vue schématique en perspective de la poche principale selon un mode de réalisation de l'invention.
[Fig. 2] La figure 2 est une vue schématique de l'enveloppe externe selon un mode de réalisation de l'invention.
[Fig. 3] La figure 3 est une vue schématique en perspective de la poche principale et de l'enveloppe externe dans la configuration de séparation selon un mode de réalisation de l'invention.
[Fig. 4] La figure 4 est une vue schématique en perspective de la poche principale et de l'enveloppe externe dans la configuration de fixation selon un mode de réalisation de l'invention.

### Description détaillée

Sur les figures et dans la suite de la description, les mêmes références représentent les éléments identiques ou similaires. De plus, les différents éléments ne sont pas représentés à l'échelle de manière à privilégier la clarté des figures. Par ailleurs, les différents modes de réalisation et variantes ne sont pas exclusifs les uns des autres et peuvent être combinés entre eux.

Comme illustré sur les figures 1 à 4, l'invention concerne un sac à dos 1 comprenant au moins une bretelle 3 destinée au portage du sac à dos 1 par un utilisateur.

Les figures 1, 3 et 4 illustrent notamment un mode réalisation dans lequel le sac à dos 1 comprend deux bretelles 3.

Selon une autre variante non représentée, le sac à dos 1 peut comprendre également une ceinture.

Le sac à dos 1 comprend notamment une poche principale 5, une enveloppe externe 11 et un système de fixation 9. Les bretelles 3, et/ou la ceinture peuvent constituer un système de portage solidaire de la poche principale 5. Par exemple, le système de portage et la poche principale 5 forment une seule pièce de sorte que le système de portage est indissociable de la poche principale 5.

La poche principale 5 est formée dans un matériau souple, est reliée à ladite au moins une bretelle 3 et comprend une armature 7.

De manière générale, l'armature 7 est disposée au niveau d'une surface externe de la poche principale 5 destinée à être en regard du dos de l'utilisateur. Alternativement, l'armature 7 peut être disposée au niveau d'une surface interne de la poche principale 5.

Par exemple, l'armature 7 peut être intégrée, attachée, ou solidaire du matériau constitutif de la poche principale au niveau de sa surface externe. Selon l'exemple représenté sur les figures 1, 3 et 4, l'armature 7, la surface externe de la poche principale, et les bretelles 3, constituent un système de portage du sac à dos 1.

L'armature 7 peut notamment être constituée en au moins un métal ou un alliage dudit au moins un métal. Alternativement ou conjointement, l'armature 7 peut être constituée par un matériau plastique. De cette manière, l'armature 7 peut rigidifier la structure du sac à dos 1, notamment lorsque le sac à dos 1 contient une charge lourde

La poche principale 5, détaillée sur la figure 1, comprend une surface interne délimitant intérieurement un premier compartiment situé du côté opposé à ladite au moins une bretelle 3 par rapport à l'armature 7. Par exemple, le premier compartiment peut être attaché par son contour sur la périphérie de l'armature 7.

L'enveloppe externe 11; illustrée sur la figure 2, est formée dans un matériau souple et constitue une pièce indépendante de la poche principale 5. L'enveloppe externe 11 comprend une surface interne.

Enfin, le système de fixation 9 est configuré de sorte que le sac à dos 1 puisse occuper une configuration de séparation dans laquelle l'enveloppe externe 11 est séparée complétement de la poche principale 5 et une configuration de fixation dans laquelle l'armature 7 est solidarisée avec tout ou partie d'un contour de l'enveloppe externe 11.

Selon un mode de réalisation, l'enveloppe externe 11 est configurée pour se replier sur elle-même, notamment dans la configuration de séparation.

De cette manière, il est possible de placer l'enveloppe externe 11 dans une configuration compactée, par exemple pour la ranger.

Il est donc bien compris que la poche principale 5 délimite le premier compartiment de manière à constituer le sac à dos 1, notamment lorsqu'il occupe la configuration de séparation. L'enveloppe externe 11 permet donc de définir un deuxième compartiment auxiliaire au sac à dos 1. Le premier compartiment constitue donc un compartiment essentiel du sac à dos 1. En d'autres termes, il est possible de constituer un sac à dos 1 avec la poche principale 5 lorsque l'enveloppe externe 11 est détachée de l'armature 7.

Alternativement, lorsque l'enveloppe externe 11 est refermée sur elle-même, elle peut être utilisée comme un sac indépendant en formant un sac en lui-même. De manière avantageuse, la surface interne de l'enveloppe externe 11 et l'armature 7 peuvent délimiter intérieurement entre elles, dans la configuration de fixation, un volume total dans lequel le premier compartiment est intégralement contenu.

Selon une première variante non limitative, le système de fixation 9 comprend une fermeture à glissière.

Selon une deuxième variante non limitative, le système de fixation 9 comprend au moins un élément adhésif à accrochage réversible.

Selon une troisième variante non limitative le système de fixation 9 comprend au moins un bouton pression.

Selon une quatrième variante non limitative, le système de fixation 9 comprend des boucles ou des attaches associées à des sangles ou des lanières. La surface interne de l'enveloppe externe 11 et la surface externe de la poche principale 5 délimitent intérieurement entre elles, lorsque le sac à dos 1 est dans la configuration de fixation, un deuxième compartiment distinct du premier compartiment, le deuxième compartiment étant agencé du côté opposé à l'armature 7 par rapport au premier compartiment.

Selon un mode de réalisation, le deuxième compartiment présente un volume sensiblement égal ou supérieur au volume du premier compartiment.

Par « sensiblement égal », on entend que le ratio entre le volume du premier compartiment et le volume du deuxième compartiment est compris entre 0,5 et 1.

Selon un mode de réalisation, le volume du premier compartiment est supérieur ou égal à 20 litres, et notamment supérieur ou égal à 25 litres, et plus particulièrement supérieur ou égal à 50 litres. Par exemple, le volume du premier compartiment peut être compris entre 25 litres et 50 litres.

Selon une variante illustrée sur les figures 3 et 4, l'enveloppe externe 11 comprend un système d'ouverture 13 configuré pour ménager de manière réversible, dans la configuration de fixation, un passage à travers l'enveloppe externe 11 donnant accès au deuxième compartiment depuis l'extérieur du sac à dos 1.

Selon un mode de réalisation, l'enveloppe externe 11 peut comprendre au moins une poche. Ainsi, lesdites poches peuvent constituer des rangements additionnels à l'intérieur du sac à dos 1 lorsque l'enveloppe externe 11 est dans la configuration de fixation.

Les dispositions précédemment décrites permettent, selon les besoins de l'utilisateur, de moduler la contenance du sac à dos 1.

Par ailleurs, et de manière avantageuse, le système de fixation 9 peut être positionné au niveau de l'armature 7 de la poche principale 5. Ainsi, cela permet de transférer directement une masse contenue dans le deuxième compartiment jusqu'à l'armature 7, elle-même soutenue par l'au moins une bretelle 3, ce qui contribue à améliorer le maintien latéral de l'ensemble du sac à dos 1, tout en augmentant la capacité volumique du sac à dos 1.

De cette manière, si une charge est comprise dans le premier compartiment et/ou dans le deuxième compartiment, elle est répartie sur l'utilisateur du sac à dos 1 au niveau du système de portage du sac à dos 1, c'est-à-dire à la fois au niveau des bretelle 3, de la surface externe de la poche principale, et de l'armature 7 du sac à dos 1, mais également au niveau d'une ceinture, ou d'une sangle de poitrine si le sac à dos 1 en est pourvu.

La poche principale 5 et l'enveloppe externe 11 étant constituées par un matériau souple, le ratio entre le volume du premier compartiment et le volume du deuxième compartiment peut varier et notamment être adapté en fonction de la charge contenue dans chaque compartiment. Par exemple le premier compartiment peut être intégralement vide et le deuxième compartiment intégralement plein. De cette manière, l'utilisateur du sac-à-dos 1 peut choisir de répartir la charge comme il le souhaite entre le premier compartiment et le deuxième compartiment.

En outre, les dispositions précédemment décrites permettent d'obtenir deux contenants distincts et séparables, l'un correspondant à la poche principale 5 et l'autre correspondant à l'enveloppe externe 11 repliée sur elle-même.

Il est possible de prévoir que dans cette configuration de l'enveloppe externe 11, celle-ci délimite un volume non fermé, c'est-à-dire ouvert de sorte à communiquer avec l'extérieur.

Enfin, lorsque l'enveloppe externe 11 comprend un système d'ouverture 13, il est possible pour l'utilisateur du sac à dos 1 d'insérer des objets dans le deuxième compartiment, en particulier lorsque l'enveloppe externe 11 est fixée à l'armature 7.

## Revendications

1. Sac à dos (1) comprenant au moins une bretelle (3) destinée au portage du sac à dos (1) par un utilisateur, le sac à dos (1) comprenant :
- une poche principale (5) formée dans un matériau souple, reliée à ladite au moins une bretelle (3) et comprenant une armature (7), ladite poche principale (5) comprenant une surface interne délimitant intérieurement un premier compartiment situé du côté opposé à ladite au moins une bretelle (3) par rapport à l'armature (7) ;
- une enveloppe externe (11) formée dans un matériau souple et constituant une pièce indépendante de la poche principale (5), l'enveloppe externe (11) comprenant une surface interne ;
- un système de fixation (9) configuré de sorte que le sac à dos (1) puisse occuper une configuration de séparation dans laquelle l'enveloppe externe (11) est séparée complétement de la poche principale (5) et une configuration de fixation dans laquelle l'armature (7) est solidarisée avec tout ou partie d'un contour de l'enveloppe externe (11),
la surface interne de l'enveloppe externe (11) et la surface externe de la poche principale (5) délimitant intérieurement entre elles, lorsque le sac à dos (1) est dans la configuration de fixation, un deuxième compartiment distinct du premier compartiment, le deuxième compartiment étant agencé du côté opposé à l'armature (7) par rapport au premier compartiment.

2. Sac à dos (1) selon la revendication 1, dans lequel le deuxième compartiment présente un volume sensiblement égal ou supérieur au volume du premier compartiment.

3. Sac à dos (1) selon l'une quelconque des revendications 1 ou 2, dans lequel la surface interne de l'enveloppe externe (11) et l'armature (7) délimitent intérieurement entre elles, dans la configuration de fixation, un volume total dans lequel le premier compartiment est intégralement contenu.

4. Sac à dos (1) selon l'une quelconque des revendication 1 à 3, dans lequel l'armature (7) est disposée au niveau d'une surface externe de la poche principale (5) destinée à être en regard du dos de l'utilisateur.

5. Sac à dos (1) selon l'une quelconque des revendication 1 à 4, dans lequel l'armature (7) est constituée en au moins un métal ou un alliage dudit au moins un métal.

6. Sac à dos (1) selon l'une quelconque des revendication 1 à 5, dans lequel le système de fixation (9) comprend une fermeture à glissière.

7. Sac à dos (1) selon l'une quelconque des revendication 1 à 6, dans lequel le système de fixation (9) comprend au moins un élément adhésif à accrochage réversible.

8. Sac à dos (1) selon l'une quelconque des revendication 1 à 7, dans lequel le système de fixation (9) comprend au moins un bouton pression.

9. Sac à dos (1) selon l'une quelconque des revendication 1 à 8, comprenant une ceinture et deux bretelles (3).

10. Sac à dos (1) selon l'une quelconque des revendication 1 à 9, dans lequel l'enveloppe externe (11) est configurée pour se replier sur elle-même, notamment dans la configuration de séparation.

11. Sac à dos (1) selon l'une quelconque des revendication 1 à 10, dans lequel l'enveloppe externe (11) comprend un système d'ouverture (13) configuré pour ménager de manière réversible, dans la configuration de fixation, un passage à travers l'enveloppe externe (11) donnant accès au deuxième compartiment depuis l'extérieur du sac à dos (1).

## Patentansprüche

1. Rucksack (1), der mindestens einen Trageriemen (3) zum Tragen des Rucksacks (1) durch einen Benutzer umfasst, wobei der Rucksack (1) Folgendes umfasst:
- eine Haupttasche (5), die aus einem weichen Material gebildet ist, mit dem mindestens einen Trageriemen (3) verbunden ist und eine Verstärkung (7) umfasst, wobei die Haupttasche (5) eine Innenfläche umfasst, die innen ein erstes Fach begrenzt, das sich auf der dem mindestens einen Trageriemen (3) in Bezug auf die Verstärkung (7) gegenüberliegenden Seite befindet;
- eine äußere Hülle (11), die aus einem weichen Material gebildet ist und ein von der Haupttasche (5) unabhängiges Teil darstellt, wobei die äußere Hülle (11) eine Innenfläche umfasst;
- ein Befestigungssystem (9), das so konfiguriert ist, dass der Rucksack (1) eine Trennkonfiguration, in der die äußere Hülle (11) vollständig von der Haupttasche (5) getrennt ist, und eine Befestigungskonfiguration, in der die Verstärkung (7) mit der gesamten oder einem Teil der Kontur der äußeren Hülle (11) fest verbunden ist, einnehmen kann,
wobei die Innenfläche der äußeren Hülle (11) und die Außenfläche der Haupttasche (5) innen zwischen sich, wenn sich der Rucksack (1) in der Befestigungskonfiguration befindet, ein zweites Fach begrenzen, das von dem ersten Fach getrennt ist, wobei das zweite Fach in Bezug auf das erste Fach auf der der Verstärkung (7) gegenüberliegenden Seite angeordnet ist.

2. Rucksack (1) nach Anspruch 1, wobei das zweite Fach ein Volumen aufweist, das im Wesentlichen gleich oder größer ist als das Volumen des ersten Fachs.

3. Rucksack (1) nach einem der Ansprüche 1 oder 2, wobei die Innenfläche der äußeren Hülle (11) und die Verstärkung (7) in der Befestigungskonfiguration innen zwischen sich ein Gesamtvolumen begrenzen, in dem das erste Fach vollständig enthalten ist.

4. Rucksack (1) nach einem der Ansprüche 1 bis 3, wobei die Verstärkung (7) an einer Außenfläche der Haupttasche (5) angeordnet ist, die zum Rücken des Benutzers gerichtet sein soll.

5. Rucksack (1) nach einem der Ansprüche 1 bis 4, wobei die Verstärkung (7) aus mindestens einem Metall oder einer Legierung des mindestens einen Metalls besteht.

6. Rucksack (1) nach einem der Ansprüche 1 bis 5, wobei das Befestigungssystem (9) einen Reißverschluss umfasst.

7. Rucksack (1) nach einem der Ansprüche 1 bis 6, wobei das Befestigungssystem (9) mindestens ein umkehrbares Klebeelement umfasst.

8. Rucksack (1) nach einem der Ansprüche 1 bis 7, wobei das Befestigungssystem (9) mindestens einen Druckknopf umfasst.

9. Rucksack (1) nach einem der Ansprüche 1 bis 8, der einen Hüftgurt und zwei Trageriemen (3) umfasst.

10. Rucksack (1) nach einem der Ansprüche 1 bis 9, wobei die äußere Hülle (11) so konfiguriert ist, dass sie sich, insbesondere in der Trennkonfiguration, um sich selbst zusammenfaltet.

11. Rucksack (1) nach einem der Ansprüche 1 bis 10, wobei die äußere Hülle (11) ein Öffnungssystem (13) umfasst, das so konfiguriert ist, dass es in der Befestigungskonfiguration reversibel einen Durchgang durch die äußere Hülle (11) ermöglicht, der von der Außenseite des Rucksacks (1) einen Zugang zum zweiten Fach ermöglicht.

## Claims

1. A backpack (1) comprising at least one shoulder strap (3) intended for carrying the backpack (1) by a user, the backpack (1) comprising:
- a main pocket (5) made of a flexible material, connected to said at least one shoulder strap (3) and comprising a frame (7), said main pocket (5) comprising an internal surface internally delimiting a first compartment located on the side opposite said at least one shoulder strap (3) relative to the frame (7);
- an outer shell (11) made of a flexible material and constituting a part independent of the main pocket (5), the outer shell (11) comprising an internal surface;
- a fastening system (9) configured so that the backpack (1) can occupy a separation configuration in which the outer shell (11) is completely separated from the main pocket (5) and a fastening configuration in which the frame (7) is secured to all or part of a contour of the outer shell (11),
the internal surface of the outer shell (11) and the external surface of the main pocket (5) internally delimiting between them, when the backpack (1) is in the fastening configuration, a second compartment distinct from the first compartment, the second compartment being arranged on the side opposite the frame (7) with respect to the first compartment.

2. The backpack (1) according to claim 1, wherein the second compartment has a volume substantially equal to or greater than the volume of the first compartment.

3. The backpack (1) according to any one of claims 1 or 2, wherein the internal surface of the outer shell (11) and the frame (7) internally delimit between them, in the fastening configuration, a total volume in which the first compartment is fully contained.

4. The backpack (1) according to any one of claims 1 to 3, wherein the frame (7) is arranged at an external surface of the main pocket (5) intended to face the user's back.

5. The backpack (1) according to any one of claims 1 to 4, wherein the frame (7) is made of at least one metal or an alloy of said at least one metal.

6. The backpack (1) according to any one of claims 1 to 5, wherein the fastening system (9) comprises a zipper.

7. The backpack (1) according to any one of claims 1 to 6, wherein the fastening system (9) comprises at least one adhesive element with reversible attachment.

8. The backpack (1) according to any one of claims 1 to 7, wherein the fastening system (9) comprises at least one snap fastener.

9. The backpack (1) according to any one of claims 1 to 8, comprising a belt and two shoulder straps (3).

10. The backpack (1) according to any one of claims 1 to 9, wherein the outer shell (11) is configured to fold back on itself, in particular in the separation configuration.

11. The backpack (1) according to any one of claims 1 to 10, wherein the outer shell (11) comprises an opening system (13) configured to reversibly provide, in the fastening configuration, a passage through the outer shell (11) giving access to the second compartment from the outside of the backpack (1).
